# EUROPÄISCHE PATENTSCHRIFT

(11) **EP 0 307 603 B1**
(45) Veröffentlichungstag und Bekanntmachung des Hinweises auf die Patenterteilung: **02.12.1992**
(21) Anmeldenummer: 88112610.6
(22) Anmeldetag: 03.08.1988
(51) Int. Cl.: B21B 37/00, B21C 47/14, B21C 47/26

(54) **Drahtwalzwerk**
Wire-rolling mill
Laminoir pour fils

(30) Priorität: 12.09.1987 DE 3730745
(43) Veröffentlichungstag der Anmeldung: 22.03.1989
(73) Patentinhaber: Hamburger Stahlwerke GmbH, 21129 Hamburg (DE)
(72) Erfinder: Reumann, Manfred, D-2153 Neu-Wulmstorf (DE)
(74) Vertreter: Andrejewski, Walter

(56) Entgegenhaltungen:
- DE-A- 2 038 747
- DE-A- 3 628 151
- FR-A- 2 459 085
- US-A- 3 704 610
- US-A- 4 220 026
- PATENT ABSTRACTS OF JAPAN, Band 6, Nr. 260 (M-180)[1138], 18. Dezember 1982; &JP-A-57 154 320 (TOKYO SHIBAURA DENKI) 24-09-1982
- PATENT ABSTRACTS OF JAPAN, Band 6, Nr. 74 (M-127)]952], 11. Mai 1982; & JP-A-57014 406 (TOKYO SHIBAURA DENKI) 25-01-1982
- PATENT ABSTRACTS OF JAPAN, Band 7, Nr. 183 (M-235)[1328], 12. August 1983; &JP-A-58 084 613 (SHIN NIPPON SEITETSU) 20-05-1983

## Beschreibung

Die Erfindung betrifft ein Drahtwalzwerk mit einer Mehrzahl von Vorwalzgerüsten, einer Schopfschere, einem Fertigblock, einem Windungsleger mit Legerohr sowie mit Antrieb aus Windungslegermotor und Windungslegergetriebe, einem Abführförderer für den in Windungen ausgelegten fertiggewalzten Draht, welche Anlagenteile in Drahtlaufrichtung hintereinander angeordnet sind, sowie mit einer Steuereinrichtung mit Rechner, der die Schopfschere nach Maßgabe eines vorgegebenen Walzprogrammes durch einen Schnittbefehl steuert, wobei der Windungsleger einen Drehwinkelpositionsgeber aufweist, dessen Winkelpositionen den Legerohrpositionen entsprechen und der mit der Steuereinrichtung verbunden ist, die Signale des Drehwinkelpositionsgebers mit dem Walzprogramm zu einem Positionsschnittbefehl für die Schopfschere verarbeitet. - Die Schopfschere befindet sich vor dem Fertigblock. Der Abführförderer besteht zumeist aus mehreren parallelen Zugimitteln. Er kann auch als Rollgang ausgeführt sein.

Derartige Drahtwalzwerke arbeiten mit hoher Walzgeschwindigkeit. Die Abteilung einer Schopflänge vor dem Fertigblock ist bei solchen Drahtwalzwerken erforderlich, weil die Anfänge der Drahtstränge, die das Vorwalzwerk verlassen, Unregelmäßigkeiten aufweisen, die die Standzeit der Walzen oder Kaliber im Fertigblock beeinträchtigen. Andererseits besteht die Gefahr, daß ein vom Windungsleger unkontrolliert dem Abführförderer aufgegebener Drahtkopf sich nicht störungsfrei ablegt. Das kann dazu führen, daß ein vollständiger Drahtstrang nicht zu Bündeln zusammengefaßt werden kann und als Schrott verworfen werden muß. Um solche Störungen zu vermeiden, steht am Windungsleger eine Bedienungsperson, die den Drahtkopf mit einem Werkzeug erfaßt und windungsgemäß so ablegt, daß ein störungsfreies Ausfächern des fertiggewalzten Drahtes in definierten Windungen erfolgt.

Bei einem Drahtwalzwerk der eingangs beschriebenen Gattung (FR-A 24 59 085) arbeiten die Meßeinrichtungen, insbesondere der Drehwinkelpositionsgeber, und auch andere Einstelleinrichtungen analog. Der Drehwinkelpositionsgeber ist im unmittelbaren Bereich des Windungslegers angeordnet und dementsprechend erheblichen Wärmebelastungen sowie auch schwankenden Temperaturen ausgesetzt. Bei analoger Meßtechnik kann dadurch die Meßgenauigkeit und dementsprechend die Steuerung des Drahtwalzwerkes insgesamt beeinträchtigt werden.

Bei nicht zum Stand der Technik gehörenden Versuchen berücksichtigt der Rechner für den Rechnerschnittbefehl eine Zeitspanne, die nach Maßgabe des Abstandes zwischen der Schopfschere vor dem Fertigblock und dem Windungsleger, der Geschwindigkeit des Drahtes und der Legerohrposition festgelegt wird und so gewählt ist, daß der Drahtkopf in einem Legerohrpositionssektor auf den Abführförderer auftreffen kann, in dem nach der Erfahrung ein windungsgemäßes und störungsfreies Ablegen des Drahtkopfes erfolgt. Insoweit berücksichtigt man Erfahrungen aus früherer Zeit (DE-PS 20 38 747), die bei Walzwerken mit wesentlich geringerer Walzgeschwindigkeit gewonnen wurden, bei denen die Schere noch hinter dem Fertigblock angeordnet werden konnte.

Nichtsdestoweniger traten bei den Versuchen an den gattungsgemäßen Walzwerken mit ihrer hohen Walzgeschwindigkeit in der Praxis die beschriebenen Störungen in statistischer Verteilung auf. Sie beruhen auf statistischen Schwankungen von Parametern, die das Programm mit dem der Rechner arbeitet, nicht berücksichtigen kann.

Aufgabe der Erfindung ist es, ein Drahtwalzwerk der eingangs beschriebenen Gattung so zu verbessern, daß systembedingte Störungen ausgeschlossen sind.

Diese Aufgabe wird dadurch gelöst, daß der Windungsleger einen mit Impulsen arbeitenden Drehwinkelpositionsgeber aufweist, der pro Umdrehung 360 äquidistante Impulse und einen definierten Nullimpuls abgibt, daß zwischen dem Drehwinkelpositionsgeber und einer elektronischen UND-Verknüpfungsschaltung der Steuereinrichtung ein Zähler angeordnet ist und daß der Zähler mit einer Vorwähleinrichtung ausgerüstet ist, mit der der vorgebbare Legerohrpositionssektor sowie die Sektorbreite einstellbar sind. Der Zähler kann nach jeder Umdrehung des Drehwinkelpositionsgebers auf einen vorgegebenen, rückwärts zählenden Wert gesetzt oder bei addierendem Zählen auf Null gesetz werden. Durch die Vorwähleinrichtung sollte zweckmäßigerweise jede Unidrehung des Drehwinkelpositionsgebers in eine vorgegebene Anzahl von Legerohrpositionssektoren teilbar sein, wobei die Einstellung der Sektorbreite dieser Legerohrpositionssektoren an der Vorwähleinrichtung mit zunehmender Drahtdicke veränderbar ist.

Im einzelnen bestehen im Rahmen der Erfindung mehrere Möglichkeiten der weiteren Ausbildung und Gestaltung. Im allgemeinen wird man die Anordnung so treffen, daß der Antrieb des Windungslegers den Drehwinkelpositionsgeber aufweist. Nach bevorzugter Ausführungsform der Erfindung ist dabei der Drehwinkelpositionsgeber unter Zwischenschaltung eines Adaptergetriebes auf eine Welle des Antriebes aufgesetzt, wobei das Adaptergetriebe die Positionen des Drehwinkelpositionsgebers und des Legerohres, einschließlich einer Nullage exakt wiedergibt.

Bei einem erfindungsgemäßen Drahtwalzwerk kann beim Einfahren für alle zu beherrschenden Drahtdicken visuell ermittelt werden, in welchen Legerohrpositionssektoren der Drahtkopf eines neuen Drahtstranges nach Abschneiden einer Schopflänge austreten muß, damit ein windungsgemäßes und störungsfreies Ablegen auf dem Abführförderer erfolgt. Mit dieser Information wird die Auslegung so getroffen, daß die Steuereinrichtung den Rechnerschnittbefehl sowie die digitalen Impulse der Legerohrpositionssektoren der UND-Verknüpfung unterwirft und die Schopfschere folglich im richtigen Moment den Schopfschnitt durchführt.

Die erreichten Vorteile sind darin zu sehen, daß bei dem erfindungsgemäßen Drahtwalzwerk die eingangs beschriebenen Störungen und insbesondere auch die statistisch verteilten Störungen nicht mehr auftreten.

Im folgenden wird die Erfindung anhand einer lediglich ein Ausführungsbeispiel darstellenden Zeichnung ausführlicher erläutert. Es zeigen
- Fig. 1: das Schema eines erfindungsgemäßen Drahtwalzwerkes,
- Fig. 2: in gegenüber der Fig. 1 vergrößertem Maßstab Einzelheiten aus dem Drahtwalzwerk der Fig. 1 in bezug auf den Windungsleger und den Drehwinkelpositionsgeber und
- Fig. 3: in gegenüber der Fig. 1 vergrößertem Maßstab eine Draufsicht auf den Abführförderer der Fig. 1 mit Bauteilen des Windungslegers.

Das dargestellte Drahtwalzwerk ist mit einer Mehrzahl von Vorwalzgerüsten 1, einer Schopfschere 2, Ausgleichseinrichtung 3, einem Fertigblock 4 mit im Ausführungsbeispiel acht Gerüsten 5, einem Windungsleger 6 mit Legerohr 7 sowie mit Antrieb aus Windungslegermotor 8 und Windungslegergetriebe 9 und einem Abführförderer 10 für den in Windungen ausgelegten fertiggewalzten Draht D ausgerüstet. Von den Vorwalzgerüsten 1 sind lediglich zwei letzte gezeichnet. Zwischen Fertigblock 4 und Windungsleger 6 befindet sich eine Kühlstrecke. Ein Treiber 11 ist dem Windungsleger 6 vorgeschaltet. Das Drahtwalzwerk besitzt eine Steuereinrichtung 12 mit Rechner 13. Der Rechner 13 steuert die Schopfschere 2 nach Maßgabe eines vorgegebenen Walzprogramms durch einen Rechnerschnittbefehl. Die Schopfschere 2 teilt nach Maßgabe des Rechnerschnittbefehls vom Anfang eines Drahtstranges vor dessen Eintritt in den Fertigblock 4 eine Schopflänge ab. Dadurch wird der Drahtkopf des in Windungen auszulegenden Drahtes D erzeugt. Die Schopflänge ist in besonderer Weise auf die Position des Legerohres 7 abgestimmt. Es versteht sich, daß der abgeschnittene Schopf verworfen und dazu abgeführt wird, wie in Fig. 1 ein hinter der Schopfschere 2 angebrachter Pfeil andeutet.

Der Windungsleger 6 weist wie die Fig. 2 erkennen läßt, einen mit digitalen Impulsen arbeitenden Drehwinkelpositionsgeber 14 auf, der mit der Steuereinrichtung 12 verbunden ist. Die Winkelpositionen des Drehwinkelpositionsgebers 14 entsprechen den Positionen des Legerohres 7. Die Steuereinrichtung 12 verknüpft den Rechnerschnittbefehl sowie die digitalen Impulse eines vorgebbaren Legerohrpositionssektors S durch eine elektronische UND-Verknüpfungsschaltung 15 zu dem Positionsbefehl. Die Schopfschere 2 spricht erst auf den Positionsschnittbefehl an.

Im Ausführungsbeispiel und nach bevorzugter Ausführungsform der Erfindung ist der Drehwinkelpositionsgeber 14 mit dem Antrieb des Windungslegers integriert. Der Drehwinkelpositionsgeber 14 ist dazu unter Zwischenschaltung eines Adaptergetriebes 16 auf eine Welle 17 des Antriebes aufgesetzt. Das Adaptergetriebe entspricht mathematisch genau dem Windungslegergetriebe. Die Anordnung ist so getroffen, daß das Adaptergetriebe 16 die Positionen des Drehwinkelpositionsgebers 14 und des Legerohres 7, einschließlich einer Nullage, synchronisiert. Von dem Drehwinkelpositionsgeber 14 mögen pro Umdrehung 360 äquidistante Impulse und ein definierter Nullimpuls abnehmbar sein. Zwischen dem Drehwinkelpositionsgeber 14 und der elektronischen UND-Verknüpfungsschaltung 15 befindet sich ein Zähler 18, der sich nach jeder Umdrehung des Drehwinkelpositionsgebers 14 und damit des Legerohres 7 zurücksetzt, wobei der Zähler 18 mit einer Vorwähleinrichtung ausgerüstet ist, mit dem der vorgebbare Legerohrpositionssektor S sowie die Sektorbreite B einstellbar sind.

Die Vorwähleinrichtung teilte jede Umdrehung des Drehwinkelpositionsgebers 14 und damit des Legerohres 7 in eine vorgegebene Anzahl von Legerohrpositionssektoren. Die Sektorbreite B ist mit der zunehmenden Drahtdicke veränderbar.

Die Legerohrpositionssektoren, aus denen der Drahtkopf austreten muß, damit ein Ablegen der einzelnen Drahtstränge störungsfrei erfolgt, werden beim Einfahren des Drahtwalzwerkes festgelegt. In der Fig. 3 ist ein solcher Legerohrpositionssektor S angedeutet. Die dort auch erkennbare Sektorbreite B wird nach Maßgabe der Drahtdicken auch deshalb unterschiedlich gewählt, damit stets mit geringer Schopflänge gearbeitet werden kann. Die einmal festgestellten Werte sind unabhängig von der Walzgeschwindigkeit, verändern sich allerdings im Laufe der Zeit ein wenig durch Kaliberverschleiß. Die daraus erforderlichen Korrekturen können unschwer durch Veränderung der Lage des Legerohrpositionssektors im Umlaufkreis bzw. Vergrößerung der Sektorbreite B korrigiert werden.

## Patentansprüche

1. Drahtwalzwerk mit einer Mehrzahl von Vorwalzgerüsten (1), einer Schopfschere (2), einem Fertigblock (4), einem Windungsleger (6) mit Legerohr (7) sowie mit Antrieb aus Windungslegermotor (8) und Windungslegergetriebe (9), einem Abführförderer (10) für den in Windungen ausgelegten fertiggewalzten Draht (D), welche Anlagenteile in Drahtlaufrichtung hintereinander angeordnet sind, sowie mit einer Steuereinrichtung (12) mit Rechner (13),
der die Schopfschere (2) nach Maßgabe eines vorgegebenen Walzprogrammes durch einen Schnittbefehl steuert,
wobei der Windungsleger (6) einen Drehwinkelpositionsgeber (14) aufweist, dessen Winkelpositionen den Legerohrpositionen entsprechen und der mit der Steuereinrichtung (12) verbunden ist, die Signale des Drehwinkelpositionsgebers (14) mit dem Walzprogramm zu einem Positionsschnittbefehl für die Schopfschere (2) verarbeitet, **dadurch gekennzeichnet,** daß der Windungsleger (6) einen mit Impulsen arbeitenden Drehwinkelpositionsgeber (14) aufweist, der pro Umdrehung 360 äquidistante Impulse und einen definierten Nullimpuls abgibt, daß zwischen dem Drehwinkelpositionsgeber (14) und einer elektronischen UND-Verknüpfungsschaltung (15) der Steuereinrichtung (12) ein Zähler (18) angeordnet ist und daß der Zähler (18) mit einer Vorwähleinrichtung ausgerüstet ist, mit der der vorgebbare Legerohrpositionssektor (S) sowie die Sektorbereiche (B) einstellbar sind,

2. Drahtwalzwerk nach Anspruch 1, dadurch gekennzeichnet, daß der Antrieb (8, 9) des Windungslegers (6) den Drehwinkelpositionsgeber (14) aufweist.

3. Drahtwalzwerk nach Anspruch 2, dadurch gekennzeichnet, daß der Drehwinkelpositionsgeber (14) unter Zwischenschaltung eines Adaptergetriebes (16) auf eine Welle (17) des Antriebes (8, 9) aufgesetzt ist und daß das Adaptergetriebe (16) die Positionen des Drehwinkelpositionsgebers (14) und des Legerohres (7), einschließlich einer Nullage, wiedergibt.

4. Drahtwalzwerk nach Anspruch 1, dadurch gekennzeichnet, daß durch die Vorwähleinrichtung jede Umdrehung des Drehwinkelpositionsgebers (14) in eine vorgegebene Anzahl von Legerohrpositionssektoren (S) teilbar ist und daß die Einstellung der Sektorbreite (B) dieser Legerohrpositionssektoren (S) an der Vorwähleinrichtung mit zunehmender Drahtdicke veränderbar ist.

## Claims

1. A wire rolling mill with a multiplicity of shaping mills (1), cropping shears (2), a finishing block (4), a coil laying head (6) with a guide tube (7) and with a drive comprising a coil laying head motor (8), a coil laying head transmission (9), a discharge conveyor (10) for the finished rolled wire (D) laid up as coils, which parts of the unit are disposed one behind the other in the direction of travel of the wire, and with a control device (12) with a computer (13) which controls the cropping shears (2) according to a predetermined rolling program by means of a cutting command, wherein the coil laying head (6) has an angular rotation position transmitter (14), the angular positions of which correspond to the guide tube positions, and which is connected to the control device (12) which processes signals from the angular rotation position transmitter (14) by means of the rolling program to give a cutting position command for the cropping shears (2), characterised in that the coil laying head (6) has an angular rotation position transmitter (14) which operates by means of pulses and which emits 360 equidistant pulses and a defined zero pulse per revolution, that a counter (18) is disposed between the angular rotation position transmitter (14) and an electronic AND operation circuit (15) of the control device (12), and that the counter (18) is equipped with a preselector device with which the programmable guide tube position sector (S) and the sector ranges (B) can be set.

2. A wire rolling mill according to Claim 1, characterised in that the drive (8, 9) of the coil laying head (6) has the angular rotation position transmitter (14).

3. A wire rolling mill according to Claim 2, characterised in that the angular rotation position transmitter (14) is placed in series with an adapter transmission (16) on a shaft (17) of the drive (8, 9), and that the adapter transmission (16) reproduces the positions of the angular rotation position transmitter (14) and of the guide tube (7), including a zero position.

4. A wire rolling mill according to Claim 1, characterised in that each revolution of the angular rotation position transmitter (14) can be divided into a predetermined number of guide tube position sectors (S) by the preselector device, and that the adjustment of the sector width (B) of these guide tube position sectors (S) can be altered at the preselector device with increasing wire thickness.

## Revendications

1. Laminoir pour fils comportant une multiplicité de cages dégrossisseuses (1), une cisaille à ébouter (2), un bloc finisseur (4), un dispositif (6) de formation de spires comportant un tube de guidage (7) ainsi qu'un dispositif d'entraînement formé par un moteur (8) et une transmission (9) du dispositif de formation de spires, un convoyeur d'évacuation (10) pour le fil laminé terminé (D) mis sous forme spiralée, ces parties de l'installation étant disposées les unes derrière les autres dans la direction de déplacement du fil, ainsi qu'un dispositif de commande (12) comportant un calculateur (13), qui commande au moyen d'une instruction de coupe la cisaille à ébouter (9) en fonction d'un programme de laminage prédéterminé, le dispositif (6) de formation de spires possédant un capteur de positions angulaires en rotation (14), dont les positions angulaires correspondent aux positions du tube de guidage et qui est raccordé au dispositif de commande (12), qui traite des signaux du capteur de positions angulaires en rotation (14) au moyen du programme de laminage pour fournir une instruction de coupe en position pour la cisaille à ébouter (2), caractérisé par le fait que le dispositif (6) de formation de spires possède un capteur de positions angulaires en rotation (14) qui travaille avec des impulsions et délivre, pour chaque rotation, 360 impulsions équidistantes et une impulsion nulle définie, qu'un compteur (18) est disposé entre le capteur de positions angulaires en rotation (14) et un circuit combinatoire électronique ET (15) du dispositif de commande (12), et que le compteur (18) est équipé d'un dispositif de présélection, qui permet de régler le secteur (S), qui peut être prédéterminé, de position du tube de guidage ainsi que les zones (B) du secteur.

2. Laminoir pour fils selon la revendication 1, caractérisé en ce que le dispositif d'entraînement (8,9) du dispositif (6) de formation de spires comporte le capteur de positions angulaires en rotation (14).

3. Laminoir pour fils selon la revendication 2, caractérisé en ce que le capteur de positions angulaires en rotation (14) est monté sur un arbre (17) du dispositif d'entraînement (8,9), moyennant le montage intercalé d'une transmission formant adaptateur (16), et que la transmission formant adapteur (16) reproduit les positions du capteur de positions angulaires en rotation (14) et du tube de guidage (7), y compris une position nulle.

4. Laminoir pour fils selon la revendication 1, caractérisé en ce que chaque rotation du capteur de positions angulaires en rotation (14) peut être subdivisée en un nombre prédéterminé de secteurs (S) de positions du tube de guidage, au moyen du dispositif de présélection, et que le réglage de la largeur (B) de ces secteurs (S) de positions du tube de guidage peut être modifié dans le dispositif de présélection lorsque le diamètre du fil augmente.
